# EUROPÄISCHE PATENTSCHRIFT

(11) **EP 2 097 224 B1**
(45) Veröffentlichungstag und Bekanntmachung des Hinweises auf die Patenterteilung: **11.12.2013**
(21) Anmeldenummer: 07821379.0
(22) Anmeldetag: 16.10.2007
(51) Int. Cl.: B25D 16/00

(54) **HANDWERKZEUGMASCHINE**
HAND-HELD POWER TOOL
MACHINE-OUTIL MANUELLE

(30) Priorität: 01.12.2006 DE 102006056853
(43) Veröffentlichungstag der Anmeldung: 09.09.2009
(73) Patentinhaber: Robert Bosch GmbH, 70442 Stuttgart (DE)
(72) Erfinder: ULLRICH, Andre, 70794 Filderstadt-Bernhausen (DE); HEINZELMANN, Helmut, 70567 Stuttgart (DE); LENNARTZ, Juergen, 73760 Ostfildern (DE); WEISS, Michael, 70563 Stuttgart (DE); HERR, Tobias, 70569 Stuttgart (DE)
(86) Internationale Anmeldenummer: PCT/EP2007/061013
(87) Internationale Veröffentlichungsnummer: WO 2008/064953

(56) Entgegenhaltungen:
- EP-A- 1 393 863
- EP-B- 0 444 030
- WO-A-2006/029916
- DE-A1- 10 355 812
- JP-A- 9 239 675

## Beschreibung

### Stand der Technik

Die Erfindung geht aus von einer Handwerkzeugmaschine nach dem Oberbegriff des Anspruchs 1 und wie aus JP 9 239 675 A bekannt.

Es ist bereits eine Handwerkzeugmaschine mit einem schlagenden und einem drehenden Antrieb und einer Schaltvorrichtung bekannt. Die Schaltvorrichtung ist zu einem Schalten zwischen unterschiedlichen Betriebsarten vorgesehen und weist eine Drehmomenthülse auf.

Aus JP 9 239675 A ist ein Bohrhammer mit einem schlagenden und einem drehend Antrieb und einer Schaltvorrichtung zum Schalten zwischen unterschiedlichen Betriebsarten, wobei die Schaltvorrichtung eine Drehmomenthülse aufweist, und mit einer Lagerachse bekannt, die in einer Betriebsart starr mit einem Gehäuse des Bohrhammers verbunden und auf der die Drehmomenthülse drehbar gelagert ist.

### Vorteile der Erfindung

Die Erfindung betrifft eine Handwerkzeugmaschine mit den Merkmalen des Anspruchs 1. Vorteilhafte Weiterbildungen ergeben sich aus den abhängigen Ansprüchen.

Es wird vorgeschlagen, dass die Handwerkzeugmaschine eine Lagerachse aufweist, auf der die Drehmomenthülse drehbar gelagert ist, wodurch eine besonders kompakte Schaltvorrichtung mit einer effizienten Übertragung eines Antriebsmoments, insbesondere eines Drehmoments, erreicht werden kann. Vorzugsweise ist die Drehmomenthülse in einer Axialrichtung der Lagerachse unbewegbar auf dieser angeordnet. Unter einem "Schalten zwischen unterschiedlichen Betriebsarten" soll in diesem Zusammenhang insbesondere ein Schalten insbesondere zwischen einem schlagenden oder einem schlagend-drehenden Antrieb, zwischen einem schlagend-drehenden und einem drehenden Antrieb, zwischen einem schlagenden und einem drehenden Antrieb oder zwischen einem schlagenden, einem drehenden oder einem schlagend-drehenden Antrieb für ein in der Handwerkzeugmaschine befindliches Werkzeug verstanden werden. Die Drehmomenthülse ist zweckmäßigerweise dazu vorgesehen, in einem Betrieb der Handwerkzeugmaschine ein Drehmoment auf weitere Einheiten, wie beispielsweise auf eine Schlagwerksanordnung und/oder auf ein Hauptabtriebsmittel, wie beispielsweise ein Hammerrohr, zu übertragen. Vorzugsweise ist die Drehmomenthülse im Betrieb der Handwerkzeugmaschine drehend mit einer Antriebseinheit verbunden, wie beispielsweise über eine Antriebswelle. In diesem Zusammenhang soll unter einer "Lagerachse" eine Achse verstanden werden, die fest und unbewegbar, insbesondere undrehbar mit einem Gehäuse der Handwerkzeugmaschine verbunden ist und die zu einer Lagerung von weiteren Bauteilen der Handwerkzeugmaschine vorgesehen ist. Insbesondere ist die Handwerkzeugmaschine von einem Bohrhammer gebildet, der über einen reinen Meißelantrieb, einen reinen Bohrantrieb und einen kombinierten Bohr-Meißelantrieb für ein von der Handwerkzeugmaschine angetriebenes Werkzeug verfügt.

Des Weiteren wird vorgeschlagen, dass die Lagerachse starr mit einem Handwerkzeugmaschinengehäuse verbunden ist, wodurch eine in eine Rotation zu versetzende Masse bei einer Drehmomentübertragung auf eine Masse der Drehmomenthülse reduziert werden kann, so dass eine Drehmomentübertragung mit geringen Energieverlusten erreicht werden kann. Die Lagerachse kann dabei direkt oder besonders vorteilhaft indirekt mit dem Handwerkzeugmaschinengehäuse verbunden sein, wie beispielsweise mittels eines Zwischenflanschs.

Weiterhin wird vorgeschlagen, dass die Schaltvorrichtung eine Zahnradeinheit aufweist, die auf der Lagerachse drehbar gelagert ist, wodurch konstruktiv einfach ein Antriebsmoment in Form eines Drehmoments mittels der Zahnradeinheit übertragen werden kann. Vorzugsweise ist die Zahnradeinheit zwischen der Drehmomenthülse und einer weiteren Einheit zwischengeschaltet und so zu einer Übertragung des Drehmoments von der Drehmomenthülse auf die weitere Einheit vorgesehen, wie beispielsweise auf ein Hammerrohr zur Erzeugung eines drehenden Antriebs für ein Werkzeug und/oder auf eine Schlagwerksanordnung, die einen Schlagimpuls für ein Werkzeug generiert.

Eine besonders robuste und formschlüssige Übertragung eines Drehmoments kann vorteilhaft erreicht werden, wenn die Zahnradeinheit zumindest ein Kopplungselement aufweist, das zu einer Übertragung eines Drehmoments für einen drehenden Antrieb eines Werkzeugs vorgesehen ist. Vorzugsweise ist das Kopplungselement als Verzahnung einstückig an die Zahnradeinheit angeformt.

Erfindungsgemäß wird vorgeschlagen, dass die Schaltvorrichtung eine Schalthülse aufweist, die zu einer Drehmomentübertragung von der Drehmomenthülse auf die Zahnradeinheit vorgesehen ist. Hiermit kann eine besonders kompakte Schaltvorrichtung erzielt werden, indem die Schalthülse, die vorzugsweise kürzer als die Drehmomenthülse ist, innerhalb eines besonders kurzen Übertragungsbereichs ein Drehmoment überträgt. Vorzugsweise ist die Schalthülse neben der Übertragung eines Drehmoments auf die Zahnradeinheit zudem zu einem Schalten in unterschiedliche Antriebsarten der Handwerkzeugmaschine für ein Werkzeug, wie beispielsweise einen Meißelantrieb, einen Bohrantrieb usw., vorgesehen.

Vorteilhaft wird vorgeschlagen, dass die Zahnradeinheit zumindest ein weiteres Kopplungselement aufweist, das zu einer Übertragung eines Drehmoments von der Schalthülse auf die Zahnradeinheit vorgesehen ist, wodurch eine besonders verschleißarme Drehmomentübertragung erreicht werden kann. Vorzugsweise ist das Kopplungselement von einer mit der Schalthülse bzw. mit einem Kopplungselement der Schalthülse korrespondierenden Verzahnung gebildet.

Eine im Betrieb der Handwerkzeugmaschine permanente Übertragung eines Antriebsmoments, insbesondere eines Drehmoments, kann vorteilhaft erreicht werden, wenn die Schaltvorrichtung zumindest ein Kopplungselement aufweist, das die Schiebehülse drehfest mit der Drehmomenthülse verbindet. Die Schiebehülse ist somit über die Drehmomenthülse im Betrieb der Handwerkzeugmaschine immer drehend mit einer Antriebseinheit, wie beispielsweise einem Elektromotor, verbunden.

Vorteilhaft wird vorgeschlagen, dass die Schalthülse entlang einer Axialrichtung auf der Drehmomenthülse verschiebbar angeordnet ist, so dass die Schalthülse im Betrieb der Handwerkzeugmaschine bzw. der Schaltvorrichtung durch ein Verschieben in Axialrichtung auf der Drehmomenthülse konstruktiv einfach in unterschiedliche Schaltpositionen bzw. Betriebspositionen gebracht werden kann.

Erfindungsgemäß wird vorgeschlagen, dass die Schalthülse zumindest ein Kopplungselement aufweist, das in zumindest einer Betriebsposition ein Drehmoment auf eine Schlagwerksanordnung überträgt, wodurch eine formschlüssige und besonders verschleißarme Übertragung auf die Schlagwerksanordnung erreicht werden kann. Vorzugsweise ist das Kopplungselement der Schalthülse zur Übertragung eines Drehmoments auf die Schlagwerksanordnung einstückig mit einem Kopplungselement der Schalthülse ausgebildet, das diese im Betrieb der Handwerkzeugmaschine drehend mit der Drehmomenthülse verbindet, so dass weitere Bauteile, Bauraum, Montageaufwand und Kosten vorteilhaft eingespart werden können.

Vorteilhaft wird vorgeschlagen, dass die Schalthülse in zumindest einer Betriebsart zu einer gleichzeitigen Übertragung eines Drehmoments auf die Zahnradeinheit und auf die Schlagwerksanordnung vorgesehen ist und so konstruktiv einfach eine kompakte Schaltvorrichtung erreicht werden kann. Die Schalthülse weist vorzugsweise eine Länge entlang einer Axialrichtung auf, die ein gleichzeitiges Eingreifen von an die Schiebehülse koppelnden Bauteilen der Schlagwerksanordnung und der Zahnradeinheit in zumindest einer Betriebsposition ermöglicht.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Ausschnitt einer erfindungsgemäßen Handwerkzeugmaschine mit einer Schaltvorrichtung in einem Bohrbetrieb in einer schematischen Seitendarstellung,
- Fig. 2: die Handwerkzeugmaschine aus Figur 1 in einem Schlagbohrbetrieb in einer schematischen Seitendarstellung und
- Fig. 3: die Handwerkzeugmaschine aus Figur 1 in einem Meißelbetrieb in einer schematischen Seitendarstellung.

### Beschreibung des Ausführungsbeispiels

In den Figuren 1 bis 3 ist ein Ausschnitt einer erfindungsgemäßen, von einem Bohrhammer gebildeten Handwerkzeugmaschine 10 mit einer Schaltvorrichtung 12 dargestellt. Die Handwerkzeugmaschine 10 umfasst eine nicht näher dargestellte, von einem Elektromotor gebildete Antriebseinheit, die im Betrieb der Handwerkzeugmaschine 10 ein Antriebsmoment erzeugt und dieses über eine Antriebswelle 38 auf eine Drehmomenthülse 14 überträgt. Das Antriebsmoment wird im Betrieb der Handwerkzeugmaschine 10 von der Drehmomenthülse 14 auf eine Schlagwerksanordnung 34 bzw. auf ein von einem Hammerrohr 40 gebildetes Hauptabtriebsmittel übertragen und erzeugt dabei einen drehenden, einen schlagenden oder einen schlagend-drehenden Antrieb eines in einer Werkzeugaufnahme befindlichen Werkzeugs 24. Bei einer Übertragung des Antriebsmoments auf das Hammerrohr 40 rotiert dieses um eine Werkzeugachse 42 und erzeugt damit einen drehenden Antrieb der in den Figuren 1 bis 3 nicht näher dargestellten Werkzeugaufnahme, in welcher das Werkzeug 24 verdrehsicher angeordnet ist. Bei der Übertragung eines Antriebsmoments auf die Schlagwerksanordnung 34 generiert diese einen Schlagimpuls, der über einen nicht näher dargestellten Schläger auf einen Döpper und schließlich auf das Werkzeug 24 übertragen wird (Figuren 1 bis 3).

Die Schaltvorrichtung 12 umfasst die Drehmomenthülse 14, eine Lagerachse 16, eine Zahnradeinheit 20 und eine Schalthülse 26, die zu einem Schalten zwischen unterschiedlichen Antriebsarten der Handwerkzeugmaschine 10 vorgesehen ist. Die Lagerachse 16 weist ein antriebsseitiges Ende 44 und ein abtriebsseitiges Ende 46 auf und ist mit diesen starr und unbeweglich mit einem Zwischenflansch 18 eines Handwerkzeugmaschinengehäuses verbunden. Auf der Lagerachse 16 ist die Drehmomenthülse 14 drehbar und in eine Axialrichtung 32 unbewegbar über ein nicht näher dargestelltes Lager gelagert. Die Axialrichtung 32 erstreckt sich dabei parallel zur Werkzeugachse 42. Die Drehmomenthülse 14 erstreckt sich in Axialrichtung 32 der Lagerachse 16 von dem antriebsseitigen Ende 44 bis etwa zu einer Mitte der Lagerachse 16. An einem antriebsseitigen Ende 48 der Drehmomenthülse 14 ist an diese einstückig ein Zahnrad 50 angeformt, über das das Antriebsmoment von der Antriebswelle 38, die eine zum Zahnrad 50 korrespondierende Verzahnung aufweist und formschlüssig in das Zahnrad 50 greift, auf die Drehmomenthülse 14 übertragen wird, so dass im Betrieb der Handwerkzeugmaschine 10 stets ein Antriebsmoment der Antriebseinheit auf die Drehmomenthülse 14 übertragen wird (Figuren 1 bis 3).

Zum Schalten zwischen den unterschiedlichen Antriebsarten ist die Schalthülse 26 verdrehsicher um die Drehmomenthülse 14 angeordnet. Hierzu weist die Schaltvorrichtung 12 ein Kopplungselement 30 auf, das von einer Mitnahmeverzahnung gebildet ist und die Schalthülse 26 drehfest mit der Drehmomenthülse 14 verbindet. Das Kopplungselement 30 ist in einem in Axialrichtung 32 der Drehmomenthülse 14 abtriebsseitigen Ende 52 drehfest mit der Drehmomenthülse 14 verbunden. An einer radial nach außen gerichteten Seite des Kopplungselements 30 weist dieses eine Verzahnung auf, in die eine zum Kopplungselement 30 korrespondierende, von einem Kopplungselement 36 gebildete Innenverzahnung der Schalthülse 26 formschlüssig greift, wobei die Innenverzahnung an einer radial nach innen weisenden Zylindermantelfläche (Figuren 1 bis 2) der Schalthülse 26 angeordnet ist. Das Kopplungselement 36 der Schalthülse 26 erstreckt sich dabei in Axialrichtung 32 über eine gesamte Länge 54 der Schalthülse 26, so dass die Schalthülse 26 von einem Bediener der Handwerkzeugmaschine 10 zum Schalten in unterschiedliche Antriebsarten für das in der Werkzeugaufnahme befindliche Werkzeug 24 in unterschiedliche Schaltpositionen entlang der Axialrichtung 32 der Drehmomenthülse 14 verschoben werden kann (Figuren 1 bis 3). Die Schalthülse 26 ist dabei unabhängig von den unterschiedlichen Schaltpositionen entlang der Drehmomenthülse 14 stets verdrehsicher mit dieser verbunden.

Die Schalthülse 26 nimmt im Betrieb der Handwerkzeugmaschine 10 entlang der Drehmomenthülse 14 in Axialrichtung 32 unterschiedliche Schaltpositionen ein (Figuren 1 bis 3). In einer ersten Schaltposition, in der die Schaltvorrichtung 12 bzw. die Schalthülse 26 in einem reinen Bohrantrieb für das Werkzeug 24 schaltet, ist die Schalthülse 26 über ein nicht näher dargestelltes und für einen Bediener betätigbares Betätigungselement in eine vordere, abtriebsseitige Position gebracht (Figur 1). Dabei überträgt die Schalthülse 26 ein Antriebsmoment auf die Zahnradeinheit 20, die drehbar und in Axialrichtung 32 unbewegbar über ein nicht näher dargestelltes Lager auf der Lagerachse 16 gelagert ist.

Die Zahnradeinheit 20 schließt sich dabei drehbar gegenüber der Drehmomenthülse 14 entlang der Axialrichtung 32 der Lagerachse 16 an die Drehmomenthülse 14 bzw. an das Kopplungselement 30 der Drehmomenthülse 14 an. An einem antriebsseitigen Ende 62 der Zahnradeinheit 20 weist diese ein Kopplungselement 28 auf, das von einem an die Zahnradeinheit 20 angeformten Zahnrad gebildet ist und eine Verzahnung aufweist, die an einer radial nach außen gerichteten Oberfläche des Kopplungselements 28 angeordnet ist. Die Verzahnung des Kopplungselements 28 ist dem Kopplungselement 36 der Schalthülse 26 angepasst, so dass ein formschlüssiges Ineinandergreifen des Kopplungselements 36 der Schalthülse 26 und der Verzahnung des Kopplungselements 28 der Zahnradeinheit 20 innerhalb der ersten Schaltposition bzw. bei einem Bohrbetrieb der Handwerkzeugmaschine 10 erzielt wird (Figur 1).

Die Zahnradeinheit 20 weist zudem ein weiteres Kopplungselement 22 auf, das an einem abtriebsseitigen Ende 64 der Zahnradeinheit 20 angeordnet ist. Das Kopplungselement 22 ist von einem einstückig mit der Zahnradeinheit 20 ausgebildeten Zahnrad gebildet, das an einer radial nach außen gerichteten Oberfläche 66 des Kopplungselements 22 eine Verzahnung aufweist. Zudem greift das Kopplungselement 22 in einem Bohrbetrieb der Handwerkzeugmaschine 10 in ein zum Kopplungselement 22 korrespondierendes, von einem Zahnrad gebildetes Kopplungselement 68, das verdrehsicher am Hammerrohr 40 angeordnet ist. Im Betrieb der Handwerkzeugmaschine 10 wird über die Schalthülse 26 ein Antriebsmoment von der Schalthülse 26 bzw. dem Kopplungselement 36 der Schalthülse 26 auf das Kopplungselement 28 der Zahnradeinheit 20 übertragen und von der Zahnradeinheit 20 bzw. dem weiteren Kopplungselement 22 der Zahnradeinheit 20 auf das Kopplungselement 68 des Hammerrohrs 40 übertragen. Befindet sich die Schalthülse 26 in der abtriebsseitigen Endstellung, deckt das Kopplungselement 36 der Schalthülse 26 ausschließlich das Kopplungselement 30 der Drehmomenthülse 14 und das Kopplungselement 28 der Zahnradeinheit 20 ab, so dass das Werkzeug 24 in einem ausschließlichen Bohrantrieb angetrieben wird (Figur 1).

In einer weiteren Schaltposition der Schalthülse 26 überträgt die Schalthülse 26 gleichzeitig ein Antriebsmoment auf das Kopplungselement 28 der Zahnradeinheit 20 und auf die Schlagwerksanordnung 34 bzw. auf ein Kopplungselement 70 der Schlagwerksanordnung 34 (Figur 2). Hierzu ist die Schalthülse 26 in eine mittlere Schaltposition entlang der Axialrichtung 32 der Drehmomenthülse 14 geschoben, in der das Kopplungselement 36 der Schalthülse 26 mit dem abtriebsseitigen Ende 56 noch in Eingriff mit dem Kopplungselement 28 der Zahnradeinheit 20 und mit einem antriebsseitigen Ende 72 in Eingriff mit dem Kopplungselement 70 der Schlagwerksanordnung 34 ist. Die Handwerkzeugmaschine 10 führt somit gleichzeitig eine Bohr- und Meißelbewegung für ein Werkzeug 24 aus. Die Schlagwerksanordnung 34 umfasst einen Taumelfinger 74, der über ein Kugellager 76 auf einer Taumelhülse 78 gelagert ist. Die Taumelhülse 78 ist frei drehbar über ein Lager 80, das von einem Nadellager gebildet ist, auf der Drehmomenthülse 14 gelagert. Zudem ist die Taumelhülse 78 in Axialrichtung 32 unbewegbar auf der Drehmomenthülse 14 gelagert. An einem abtriebsseitigen Ende 82 der Taumelhülse 78 weist diese das Kopplungselement 70 auf, das von einer zur Innenverzahnung des Kopplungselements 36 der Schalthülse 26 korrespondierenden Verzahnung gebildet ist und drehfest an der Taumelhülse 78 angeordnet ist. Über das Kopplungselement 36 der Schalthülse 26 wird das Drehmoment auf das Kopplungselement 70 und somit auf die Taumelhülse 78 übertragen und damit die Schlagwerksanordnung 34 angetrieben.

In einer dritten Schaltposition der Schalthülse 26 überträgt diese ausschließlich ein Antriebsmoment auf die Schlagwerksanordnung 34 (Figur 3). Hierbei befindet sich die Schalthülse 26 in einer antriebsseitigen Endstellung auf der Drehmomenthülse 14 bzw. auf der Drehmomenthülse 14 zusammen mit dem Kopplungselement 30, wobei das Kopplungselement 36 der Schalthülse 26 in Axialrichtung 32 vollständig das Kopplungselement 70 der Taumelhülse 78 überdeckt. Das Kopplungselement 36 der Schalthülse 26 und das Kopplungselement 28 der Zahnradeinheit 20 sind in einer entkoppelten Stellung zueinander, so dass das Werkzeug 24 sich in einem ausschließlichen Meißelbetrieb befindet. Zudem wird zusammen mit der Schalthülse 26 ein am abtriebsseitigen Ende 56 der Schalthülse 26 befindliches Arretiermittel 58 verschoben. Das Arretiermittel 58 ist halbkreisartig um die Zahnradeinheit 20 angeordnet. Das Arretiermittel 58 weist eine nicht näher dargestellte, radial nach innen weisende Innenverzahnung auf, die im reinen Meißelbetrieb der Handwerkzeugmaschine in Eingriff mit dem Kopplungselement 28 der Zahnradeinheit 20 ist und die Zahnradeinheit 20 drehfest arretiert, d.h. die Zahnradeinheit 20 befindet sich gegenüber der Schalthülse 26 in einer Ruheposition.

## Patentansprüche

1. Handwerkzeugmaschine, insbesondere ein Bohrhammer, mit einem schlagenden und einem drehenden Antrieb und einer Schaltvorrichtung (12) zum Schalten zwischen unterschiedlichen Betriebsarten, wobei die Schaltvorrichtung (12) eine Drehmomenthülse (14), eine Lagerachse (16), die starr mit einem Handwerkzeugmaschinengehäuse (18) verbunden ist und auf der die Drehmomenthülse (14) drehbar gelagert ist, und eine Zahnradeinheit (20) aufweist, die auf der Lagerachse (16) drehbar gelagert ist, wobei die Schaltvorrichtung (12) weiters eine Schalthülse (26) aufweist, die zu einer Drehmomentübertragung von der Drehmomenthülse (14) auf die Zahnradeinheit (20) vorgesehen ist, **dadurch gekennzeichnet, dass** die Schalthülse (26) zumindest ein Kopplungselement (36) aufweist, das in zumindest einer Betriebsposition ein Drehmoment auf eine Schlagwerksanordnung (34) überträgt.

2. Handwerkzeugmaschine zumindest nach Anspruch 1, **dadurch gekennzeichnet, dass** die Zahnradeinheit (20) zumindest ein Kopplungselement (22) aufweist, das zu einer Übertragung eines Drehmoments für einen drehenden Antrieb eines Werkzeugs (24) vorgesehen ist.

3. Handwerkzeugmaschine zumindest nach Anspruch 1, **dadurch gekennzeichnet, dass** die Zahnradeinheit (20) zumindest ein weiteres Kopplungselement (28) aufweist, das zu einer Übertragung eines Drehmoments von der Schalthülse (26) auf die Zahnradeinheit (20) vorgesehen ist.

4. Handwerkzeugmaschine zumindest nach Anspruch 1, **dadurch gekennzeichnet, dass** die Schaltvorrichtung (12) zumindest ein Kopplungselement (30, 36) aufweist, das die Schalthülse (26) drehfest mit der Drehmomenthülse (14) verbindet.

5. Handwerkzeugmaschine zumindest nach Anspruch 1, **dadurch gekennzeichnet, dass** die Schalthülse (26) entlang einer Axialrichtung (32) auf der Drehmomenthülse (14) verschiebbar angeordnet ist.

6. Handwerkzeugmaschine zumindest nach Anspruch 1, **dadurch gekennzeichnet, dass** die Schalthülse (26) in zumindest einer Betriebsart zu einer gleichzeitigen Übertragung eines Drehmoments auf die Zahnradeinheit (20) und eine Schlagwerksanordnung (34) vorgesehen ist.

## Claims

1. Portable power tool, in particular a hammer drill, having a percussive drive and a rotary drive and a switching device (12) for switching between different operating modes, wherein the switching device (12) has a torque sleeve (14), a bearing shaft (16), which is connected rigidly to a portable power tool housing (18) and on which the torque sleeve (14) is mounted in a rotatable manner, and a gear wheel unit (20) which is mounted in a rotatable manner on the bearing shaft (16), wherein the switching device (12) furthermore has a switching sleeve (26) which is provided to transmit torque from the torque sleeve (14) to the gear wheel unit (20), **characterized in that** the switching sleeve (26) has at least one coupling element (36) which transmits a torque to a percussion mechanism arrangement (34) in at least one operating position.

2. Portable power tool according to Claim 1, **characterized in that** the gear wheel unit (20) has at least one coupling element (22) which is provided to transmit a torque for a rotary drive of a tool (24).

3. Portable power tool at least according to Claim 1, **characterized in that** the gear wheel unit (20) has at least one further coupling element (28) which is provided to transmit a torque from the switching sleeve (26) to the gear wheel unit (20).

4. Portable power tool at least according to Claim 1, **characterized in that** the switching device (12) has at least one coupling element (30, 36) which connects the switching sleeve (26) to the torque sleeve (14) for conjoint rotation.

5. Portable power tool at least according to Claim 1, **characterized in that** the switching sleeve (26) is arranged so as to be displaceable in an axial direction (32) on the torque sleeve (14).

6. Portable power tool at least according to Claim 1, **characterized in that** the switching sleeve (26) is provided, in at least one operating mode, to simultaneously transmit a torque to the gear wheel unit (20) and to a percussion mechanism arrangement (34).

## Revendications

1. Machine-outil manuelle, en particulier marteau perforateur, comprenant un entraînement à percussion et un entraînement en rotation et un dispositif de commutation (12) pour commuter entre différents modes de fonctionnement, le dispositif de commutation (12) présentant une douille dynamométrique (14), un axe de palier (16), qui est connecté rigidement à un boîtier de la machine-outil manuelle (18) et sur lequel est montée à rotation la douille dynamométrique (14), et une unité de roue dentée (20), qui est montée à rotation sur l'axe de palier (16), le dispositif de commutation (12) présentant en outre une douille de commutation (26) qui est prévue pour transmettre le couple de la douille dynamométrique (14) à l'unité de roue dentée (20), **caractérisée en ce que** la douille de commutation (26) présente au moins un élément de couplage (36) qui transfère un couple à un agencement de percussion (34) dans au moins une position fonctionnelle.

2. Machine-outil manuelle selon la revendication 1, **caractérisée en ce que** l'unité de roue dentée (20) présente au moins un élément de couplage (22) qui est prévu pour transférer un couple pour un entraînement en rotation d'un outil (24).

3. Machine-outil manuelle selon au moins la revendication 1, **caractérisée en ce que** l'unité de roue dentée (20) présente au moins un élément de couplage supplémentaire (28), qui est prévu pour un transfert de couple de la douille de commutation (26) à l'unité de roue dentée (20).

4. Machine-outil manuelle selon au moins la revendication 1, **caractérisée en ce que** le dispositif de commutation (12) présente au moins un élément de couplage (30, 36) qui relie la douille de commutation (26) de manière solidaire en rotation à la douille dynamométrique (14).

5. Machine-outil manuelle selon au moins la revendication 1, **caractérisée en ce que** la douille de commutation (26) est disposée de manière déplaçable le long d'une direction axiale (32) sur la douille dynamométrique (14).

6. Machine-outil manuelle selon au moins la revendication 1, **caractérisée en ce que** la douille de commutation (26) est prévue dans au moins un mode de fonctionnement en vue d'un transfert simultané d'un couple à l'unité de roue dentée (20) et à un agencement de percussion (34).
